# EUROPÄISCHE PATENTSCHRIFT

(11) **EP 3 687 928 B1**
(45) Veröffentlichungstag und Bekanntmachung des Hinweises auf die Patenterteilung: **23.12.2020**
(21) Anmeldenummer: 19794916.7
(22) Anmeldetag: 18.10.2019
(51) Int. Cl.: B65H 19/12, B21C 47/24, B21C 51/00, B21C 47/26

(54) **VERFAHREN ZUM RÄUMLICHEN ANORDNEN VON COILS IN EINEM COILLAGER SOWIE KOMBINATION AUS EINER VERARBEITUNGSMASCHINE UND EINEM COILLAGER**
METHOD FOR SPATIALLY ARRANGING COILS IN A COIL STORE AND COMBINATION OF A PROCESSING MACHINE AND A COIL STORE
PROCÉDÉ D'AGENCEMENT SPATIAL DE BOBINES DANS UN STOCKAGE DE BOBINES ET ASSOCIATION D'UNE MACHINE DE TRAITEMENT ET D'UN STOCKAGE DE BOBINES

(30) Priorität: 22.10.2018 DE 102018218021
(43) Veröffentlichungstag der Anmeldung: 05.08.2020
(73) Patentinhaber: Asco Biegetechnik Gmbh, 83483 Bischofswiesen (DE)
(72) Erfinder: MATTHÄSS, Sylvio, 83457 Bayerisch Gmain (DE)
(74) Vertreter: Feller, Frank
(86) Internationale Anmeldenummer: PCT/EP2019/078353
(87) Internationale Veröffentlichungsnummer: WO 2020/083769

(56) Entgegenhaltungen:
- CN-B- 104 117 551
- JP-A- H08 290 215
- US-A- 3 415 459

## Beschreibung

### I. Anwendungsgebiet

Die vorliegende Erfindung betrifft ein Verfahren zum räumlichen Anordnen von Coils in einem Coillager sowie eine Kombination aus einer Verarbeitungsmaschine und einem Coillager. Unter einem Coil im Sinne der vorliegenden Anmeldung wird eine Blechhaspel verstanden, d.h. eine Haspel, auf welche Blech in Form von Bahnmaterial aufgewickelt ist. Bei der Verarbeitungsmaschine kann es sich beispielsweise um eine Blechschneidemaschine, eine Blechbiegemaschine, eine Blechstanzmaschine oder eine sonstige Blech verarbeitende Maschine handeln.

### II. Technischer Hintergrund

Blech verarbeitende Unternehmen bearbeiten üblicherweise verschiedenartige Aufträge ihrer Kunden. Die verschiedenartigen Aufträge erfordern regelmäßig das Verarbeiten von Blechen verschiedener Dicken und/oder unterschiedlicher werkstoffmäßiger Zusammensetzungen. Die einzelnen Aufträge sind mengenmäßig meist nie so umfangreich, dass das gesamte, in Form eines Coils aufgewickelte Blech mit einer bestimmten Dicke und/oder Zusammensetzung in einem Arbeitsgang von der Verarbeitungsmaschine verarbeitet wird. Vielmehr muss der Verarbeitungsmaschine auftragsabhängig mal die eine und mal die andere Art von Blech zur Verarbeitung zugeführt werden.

Vor diesem Hintergrund ist es bekannt, für eine Verarbeitungsmaschine zum Verarbeiten von Blech ein sogenanntes Coillager zur Verfügung zu stellen, in welchem Coils aus unterschiedlichem Blech, beispielsweise Bleche mit unterschiedlichen Dicken, bereitgehalten werden.

Ein bekanntes Coillager ist beispielsweise in der EP 1 626 823 B1 beschrieben. Dort werden ortsfeste Lagerböcke zum Lagern der Coils an ortsfesten Lagerplätzen vorgeschlagen. Die ortsfesten Lagerplätze haben zur Folge, dass die im Coillager befindlichen Coils unabhängig davon, wie viel Blech von den einzelnen Coils bereits zur Verarbeitung abgezogen wurde, über die Standzeit der Verarbeitungsmaschine hinweg einen im Wesentlichen konstanten Platzbedarf haben. Die in der Praxis zunehmende Vielfalt der zu verarbeitenden Blechdicken und Blecharten führt somit dazu, dass mehr Lagerraum für das Coillager zur Verfügung gestellt werden muss, wenn Blechdicken oder Blecharten verarbeitet werden sollen, die in dem Coillager noch nicht bereitgehalten werden.

Aus der JP H08 290215 A ist eine Vorrichtung zum Transportieren von Coils bekannt, bei der erste Schienen zum Transportieren der Coils von einem Startpunkt zu einem Endpunkt mit einem Transportwagen und zweite Schienen zum Transportieren der Coils von dem Endpunkt zurück zu dem Startpunkt mittels desselben Transportwagens vorgesehen sind. Um Platz in der Ebene zu sparen, sind die zweiten Schienen oberhalb der ersten Schienen angeordnet. Mit Hilfe von Hebe- und Absenkeinrichtungen kann der Transportwagen vertikal zwischen der Ebene der ersten Schienen und der Ebene der zweiten Schienen bewegt werden.

### III. Darstellung der Erfindung

### a) Technische Aufgabe

Es ist daher die Aufgabe der vorliegenden Erfindung, ein Verfahren zum räumlichen Anordnen von Coils in einem Coillager sowie eine Kombination aus einer Verarbeitungsmaschine und einem Coillager zum Bereithalten mehrerer Coils für die Verarbeitung des Blechs der Coils mittels der Verarbeitungsmaschine zu schaffen, das bzw. die das Lagern von Coils mit möglichst vielen unterschiedlichen Blechdicken und/oder Blecharten auf möglichst geringem Raum ermöglicht.

### b) Lösung der Aufgabe

Diese Aufgabe wird mit einem Verfahren mit den Merkmalen des Anspruchs 1 sowie mit einer Kombination aus einer Verarbeitungsmaschine und einem Coillager mit den Merkmalen des Anspruchs 3 gelöst. Weitere Merkmale der vorliegenden Erfindung ergeben sich aus den Unteransprüchen.

Erfindungsgemäß wird ein Verfahren zum räumlichen Organisieren bzw. Anordnen von Coils in einem Coillager vorgeschlagen, in welchem mehrere Coils lagerbar sind, wobei das Verfahren folgende Schritte umfasst:
a) Bereitstellen von elektronischen Daten über einen Anfangslagerzustand, welche Informationen über einen jeweiligen Anfangsdurchmesser aller Coils und über eine jeweilige räumliche Anfangslagerposition aller Coils in dem Coillager enthalten,
b) Transportieren eines ausgewählten Coils mit einer bestimmten Blechdicke und/oder einer bestimmten Blechzusammensetzung von seiner Anfangslagerposition zu einer Verarbeitungsmaschine zum Verarbeiten eines Teils des bestimmten Blechs des ausgewählten Coils,
c) Sensorisches Erfassen eines verringerten Durchmessers des ausgewählten Coils, nachdem der Teil des Blechs des ausgewählten Coils für das Verarbeiten durch die Verarbeitungsmaschine von dem ausgewählten Coil entfernt bzw. abgespult wurde, so dass die Menge des auf dem ausgewählten Coil verbleibenden Blechs um den von der Verarbeitungsmaschine zu verarbeitenden bzw. verarbeiteten Blechanteil verringert wurde,
d) Elektronisches Speichern des verringerten Durchmessers des ausgewählten Coils,
e) Transportieren des den verringerten Durchmesser aufweisenden, ausgewählten Coils zu einer Ablagelagerposition, die in Abhängigkeit von dem verringerten Durchmesser des ausgewählten Coils abweichend von seiner Anfangslagerposition in Lagerraum sparender Weise von einer elektronischen, programmierten Anlagensteuerung derart gewählt wird, dass der Abstand zwischen einer Coilachse des ausgewählten Coils und einer Coilachse eines dem ausgewählten Coil in dem Coillager benachbarten Coils in der Ablagelagerposition kleiner ist als in der Anfangslagerposition, und
f) Elektronisches Speichern der Ablagelagerposition des ausgewählten Coils.

Die voranstehende Reihenfolge der Schritte a) bis f) entspricht nicht zwingend der im Ablauf des erfindungsgemäßen Verfahrens einzuhaltenden chronologischen Schrittreihenfolge. Soweit es der technische Kontext des Verfahrens zulässt, kann ohne Weiteres eine andere chronologische Reihenfolge der Verfahrensschritte gewählt werden. Beispielsweise ist denkbar, die Speicherschritte d) und f) gleichzeitig nach dem Transportschritt e) durchzuführen. Da die Daten der Ablagelagerposition bereits vor dem tatsächlichen Transport des ausgewählten Coils zu der Ablagelagerposition gemäß Schritt e) aus der Verringerung des Durchmessers des ausgewählten Coils und seiner vorherigen Anfangslagerposition errechnet werden können, wäre es auch möglich, die Speicherschritte d) und f) ggf. vor dem tatsächlichen Transport gemäß Schritt e) vorzunehmen.

Während der Verarbeitung von Blechen verschiedener Art mit der Verarbeitungsmaschine wird genau dasjenige Coil mit dem jeweils zu verarbeitenden Blech (ausgewähltes Coil) an die Verarbeitungsmaschine herantransportiert. Ein Teil des Blechs wird dann von dem ausgewählten Coil abgewickelt bzw. abgespult und in der Verarbeitungsmaschine verarbeitet. Danach wird das ausgewählte Coil wieder in das Coillager zurück transportiert, wo es auf den nächsten Auftrag wartet, zu dessen Abarbeitung genau das Blech dieses ausgewählten Coils benötigt wird. Somit nehmen die Durchmesser, genauer die Außendurchmesser, aller im Coillager befindlichen Coils mit fortschreitender Blechverarbeitung früher oder später mehr oder weniger stark ab. Das erfindungsgemäße Verfahren nutzt in geschickter Weise den dadurch zwischen den einzelnen Coils zunehmend entstehenden Freiraum als Lagerplatz zur Coillagerung.

Die Durchführung des erfindungsgemäßen Verfahrens erfolgt mit Hilfe einer elektronischen, programmierten Anlagensteuerung. In ihr sind die ggf. unterschiedlich großen Anfangsdurchmesser aller Coils sowie die räumlichen Lagekoordinaten der Anfangslagerpositionen aller Coils in dem Coillager gespeichert. Die Anfangslagerpositionen können beispielsweise in Form der jeweiligen räumlichen Koordinate der Coilachse jedes Coils gespeichert sein.

Steht ein Auftrag zur Verarbeitung des Blechs des ausgewählten Coils an, so wird dieses zu der Verarbeitungsmaschine transportiert und ein Teil seines Blechs wird verarbeitet. Der verringerte Durchmesser des ausgewählten Coils wird mit Hilfe eines Sensors, vorzugsweise einem optischen Lasersensor, elektronisch von der Anlagensteuerung erfasst.

Nach dem Zurücktransport des ausgewählten Coils von der Verarbeitungsmaschine in das Coillager erfolgt die Ablage des Coils nicht wieder an seiner Anfangslagerposition, die es vor der Abholung für die Abarbeitung des Auftrags eingenommen hatte. Stattdessen berechnet die Anlagensteuerung eine von der Anfangslagerposition abweichende Ablagelagerposition, wobei in die Berechnung der Ablagelagerposition der verringerte Durchmesser des Coils einfließt. Aufgrund des verringerten Durchmessers des ausgewählten Coils kann seine Coilachse näher an der Coilachse eines benachbarten Coils angeordnet werden.

Diese Annäherung des ausgewählten Coils mit verringertem Durchmesser an ein benachbartes Coil erfolgt beispielsweise derart, dass die Coilachse des ausgewählten Coils um die Hälfte der Verringerung seines Durchmessers von ihrer Anfangslagerposition in Richtung des benachbarten Coils versetzt abgesetzt wird. In diesem Fall ist dann der Abstand der zylinderförmigen Außenoberflächen des abgesetzten, ausgewählten Coils und des ihm benachbarten Coils so groß wie er war als das ausgewählte Coil noch seinen größeren Anfangsdurchmesser aufwies und noch an seiner Anfangslagerposition angeordnet war. Auf diese Weise rückt das ausgewählte und in das Coillager zurück transportierte Coil in der Reihe der im Coillager befindlichen Coils räumlich vorzugsweise in Richtung der Verarbeitungsmaschine auf.

Nach dem Abarbeiten eines Blechverarbeitungsauftrages und dem Zurücktransport des ausgewählten Coils an die Ablagelagerposition in dem Coillager kann die elektronische Anlagensteuerung den verringerten Durchmesser des ausgewählten Coils und die räumlichen Koordinaten der Ablagelagerposition als neuen Anfangslagerzustand im Sinne des Verfahrensschritts a) speichern. Auf Grundlage dieses neuen Anfangslagerzustands kann dann der nächste Zyklus der Schritte b) bis f) des erfindungsgemäßen Verfahrens durchgeführt werden.

Mit jedem weiteren Blechverarbeitungsauftrag findet wiederholt ein Zyklus gemäß der Schritte b) bis f) statt, so dass sich in dem Coillager ein räumliches Aufrücken oder Zusammenrücken der gelagerten Coils ergibt. Sobald dadurch in dem in seinen räumlichen Außenabmessungen gleich groß bleibenden Coillager genügend Platz für ein zusätzliches Coil frei geworden ist, kann dieses zusätzlich in das Coillager aufgenommen werden. Das Coillager nimmt dann ein Coil mehr auf als es in dem ursprünglichen Anfangslagerzustand aufgenommen hatte. Das zusätzliche Coil kann insbesondere aus einem Blech sein, dessen Blechdicke und/oder Blechart in dem ursprünglichen Anfangslagerzustand noch nicht vorhanden war.

Das Transportieren gemäß der Schritte b) und e) erfolgt mittels einer Coiltransporteinrichtung, bei der es sich vorzugsweise um eine Coilhebeeinrichtung handelt. Diese hebt das ausgewählte Coil über die im Lager verbleibenden Coils an, transportiert sie translatorisch zu der Verarbeitungsmaschine und spult schließlich den von der Verarbeitungsmaschine zu verarbeitenden Teil des Blechs von dem ausgewählten Coil ab. Letzteres ist besonders vorteilhaft, da im Bereich der Verarbeitungsmaschine keine separate Abspulvorrichtung angeordnet werden muss, an welche das ausgewählte Coil übergeben werden müsste. Die auch die Funktion des Abspulens übernehmende Coiltransporteinrichtung vermeidet somit einen mechanischen Übergabeschritt des abzuspulenden Coils und somit ein damit verbundenes Risiko von Fehlfunktionen während eines Übergabevorgangs.

Erfindungsgemäß wird des Weiteren eine Vorrichtung in Form einer Kombination aus einer Verarbeitungsmaschine und einem Coillager zum Bereithalten mehrerer Coils für die Verarbeitung des Blechs der Coils mittels der Verarbeitungsmaschine vorgeschlagen. Sie umfasst eine in dem Coillager angeordnete Aufnahmeeinrichtung zur lagernden Aufnahme aller Coils jeweils an einer beliebigen Stelle der Aufnahmeeinrichtung. Es ist eine elektronische Speichereinrichtung vorhanden, in welcher elektronische Daten über einen Anfangslagerzustand speicherbar sind, wobei diese Daten Informationen über einen jeweiligen Anfangsdurchmesser der Coils und eine jeweilige räumliche Anfangslagerposition der Coils in dem Coillager enthalten. Die räumliche Anfangslagerposition wird beispielsweise in Form der räumlichen Koordinaten der Coilachse eines jeden Coils gespeichert.

Eine Coiltransporteinrichtung transportiert ein ausgewähltes Coil von seiner Anfangslagerposition an einer ersten Stelle der Aufnahmeeinrichtung zu der Verarbeitungsmaschine zum Verarbeiten eines Teils des Blechs des ausgewählten Coils. Danach weist das ausgewählte Coil einen verringerten Durchmesser, genauer Außendurchmesser, auf. Die Coiltransporteinrichtung kann außerdem das den verringerten Durchmesser aufweisende, ausgewählte Coil zu einer eine Ablagelagerposition bildenden zweiten Stelle der Aufnahmeeinrichtung transportieren, die von der ersten Stelle der Aufnahmeeinrichtung abweicht und von der elektronischen Anlagensteuerung in Anhängigkeit von dem verringerten Durchmesser des ausgewählten Coils in Lagerraum sparender Weise derart gewählt ist, dass der Abstand zwischen einer Coilachse des ausgewählten Coils und einer Coilachse eines dem ausgewählten Coil in dem Coillager benachbarten Coils in der Ablagelagerposition kleiner ist als in der Anfangslagerposition.

Des Weiteren ist eine Sensoreinrichtung zum Erfassen des verringerten Durchmessers des ausgewählten Coils vorhanden, wobei das Erfassen des verringerten Durchmessers erfolgt, nachdem der Teil des Blechs des ausgewählten Coils für das Verarbeiten durch die Verarbeitungsmaschine von dem ausgewählten Coil entfernt wurde. Bei der Sensoreinrichtung handelt es sich vorzugsweise um einen optischen Lasersensor, der in elektronischer Signalverbindung mit der Anlagensteuerung steht.

In vorteilhafter Weise weist die Coiltransporteinrichtung eine Abspuleinrichtung zum Abspulen des zu verarbeitenden Teils des Blechs des ausgewählten Coils in Richtung der Verarbeitungsmaschine auf.

Vorzugsweise umfasst die Aufnahmeeinrichtung zur lagernden Aufnahme aller Coils zwei längliche Lagerstützen, von denen jede eine horizontal verlaufende, längliche Oberkante aufweist. Die Lagerstützen sind derart voneinander beabstandet, dass alle Coils mit Hilfe an ihren Stirnseiten jeweils hervorstehender Achsstummel oder alternativ mit Hilfe zweier an der Coiltransporteinrichtung angebrachter Bolzen, die in Lagerschilde an den Haspeln der Coils eingreifen können, an beliebigen Stellen der beiden horizontalen Oberkanten zum Bereithalten für die Verarbeitungsmaschine ablegbar sind. Diese beliebigen Stellen entlang der Oberkanten bilden eine geometrisch kontinuierliche Vielzahl von Lagerpunkten, an denen die Coils abgelegt werden können. Eine Beschränkung der von der Coiltransporteinrichtung anfahrbaren Lagerpunkte durch diskret voneinander beabstandete Lagerböcke oder ähnliches ist nicht gegeben.

Die Sensoreinrichtung zum Erfassen des verringerten Durchmessers des ausgewählten Coils ist in vorteilhafter Weise an der Coiltransporteinrichtung angeordnet.

### c) Ausführungsbeispiel

Nachfolgend wird ein Ausführungsbeispiel der erfindungsgemäßen Kombination aus Verarbeitungsmaschine und Coillager in Verbindung mit dem erfindungsgemäßen Verfahren beispielhaft anhand der beigefügten Zeichnungen beschrieben. Es zeigen:
- Fig. 1:: eine Seitenansicht eines Ausführungsbeispiels einer erfindungsgemäßen Kombination, wobei sich das Coillager in einem ursprünglichen Anfangslagerzustand befindet;
- Fig. 2:: eine Seitenansicht ähnlich Fig. 1, wobei die Coiltransporteinrichtung ein ausgewähltes Coil zu der Verarbeitungsmaschine transportiert hat;
- Fig. 3:: eine Ansicht auf die in Fig. 2 gezeigte Kombination von oben;
- Fig. 4:: eine Seitenansicht ähnlich Fig. 1, wobei sich das Coillager in einem durch fortgesetztes Verarbeiten von Blech erreichtem Zustand befindet.
- Fig. 5:: das in Fig. 4 gekennzeichnete Detail A in vergrößerter Darstellung.

In Fig. 1 ist ein Ausführungsbeispiel eines Coillagers 7 und einer Verarbeitungsmaschine 8 zum Verarbeiten des in Form von Coils 1, 2, 3, 4, 5 und 6 aufgewickelten Blechs in Seitenansicht zu sehen. Die Coils 1, 2, 3, 4, 5 und 6 enthalten aufgewickeltes Blech mit verschiedenen Blechdicken und/oder aus verschiedenen Blechzusammensetzungen. Bei der Verarbeitungsmaschine 8 handelt es sich beispielhaft um eine Längs- und Querteilanlage zum Läng- und Querschneiden von Blech. Eine elektronische, programmierte Anlagensteuerung kann von einem Bediener der Verarbeitungsmaschine 8 mit Hilfe einer Bedieneinheit 15 bedient werden.

Das Coillager 7 befindet sich in Fig. 1 in einem ursprünglichen Anfangslagerzustand, in welchem alle sechs Coils 1, 2, 3, 4, 5 und 6 jeweils eine ursprüngliche Anfangsblechmenge umfassen. Bei dem gezeigten Ausführungsbeispiel weisen sie alle denselben Anfangsdurchmesser D_{A} auf, der in Fig. 1 nur beispielhaft für das Coil 4 eingezeichnet ist. Selbstverständlich können zwei, einige oder alle der Coils 1, 2, 3, 4, 5 und 6 in dem Anfangslagerzustand auch unterschiedliche Anfangsdurchmesser aufweisen.

Es ist des Weiteren eine Coiltransporteinrichtung in Form einer portalartigen Coilhebeeienrichtung 9 zu erkennen, die in Fig. 1 auf Laufschienen 16 von links nach rechts bzw. rechts nach links motorisch verfahrbar ist. Die Coilhebeeinrichtung 9 kann in an sich bekannter Weise ein Coil anheben und über andere Coils hinweg in Fig. 1 in horizontaler Richtung bewegen.

Ein beispielhafter Auftrag der Verarbeitungsmaschine 8 besteht darin, Blech mit genau derjenigen Blechdicke zu schneiden, das auf dem Coil 3 aufgewickelt ist. Der Bediener hat dies an der Bedieneinheit 15 entsprechend eingegeben. Die elektronische Anlagensteuerung steuert die Coilhebeeinrichtung 9 dementsprechend derart an, dass sie die in Fig. 1 gezeigte Anfangslagerposition des für die Bearbeitung des Auftrags ausgewählten Coils 3 anfährt. In Fig. 1 ist zu erkennen, wie die Coilhebeeinrichtung 9 das ausgewählte Coil 3 bereits angehoben hat (nur zu Illustrationszwecken ist die Coilhebeeinrichtung 9 samt dem angehobenen Coil 3 in Fig. 1 links von der Anfangslagerposition des Coils 3 gargestellt).

Die Coilhebeeinrichtung 9 transportiert das ausgewählte Coil 3 nun in Fig. 1 nach rechts über die Coils 4, 5 und 6 hinweg bis sie ihre in Fig. 2 gezeigte Abspulstellung kurz vor der Verarbeitungsmaschine 8 erreicht hat. Wie in Fig. 2 zu erkennen ist, hat die Coilhebeeinrichtung 9 das ausgewählte Coil 3 bereits in eine Abspulposition zum Abspulen des Blechs in die Verarbeitungsmaschine 8 abgesenkt. Der Anfangdurchmesser D_{A} ist in Fig. 2 an dem Coil 2 gekennzeichnet.

Die Coilhebeeinrichtung 9 ist mit einer nicht näher dargestellten, an sich bekannten Abspuleinrichtung versehen, welche das ausgewählte Coil 3 in Fig. 2 im Uhrzeigersinn motorisch derart abspult, dass das abgespulte Blech zum Schneiden in die Verarbeitungsmaschine 8 gelangt. Die Abspuleinrichtung ist somit nicht ortsfest angeordnet, sondern bewegt sich stets mit der Coilhebeeinrichtung 9 mit. Die Coilhebeeinrichtung 9 übt somit die Funktionen des Anhebens und Absenkens der Coils, des translatorischen Transportierens der Coils in Horizontalrichtung und des Abspulens eines jeweils an der Verarbeitungsmaschine 8 benötigten Coils aus.

Zwischen dem Abholen des ausgewählten Coils 3 von seiner Anfangslagerposition, dem Abspulen des ausgewählten Coils 3 im Bereich der Verarbeitungsmaschine 8 und dem Rücktransport des ausgewählten, einen verringerten Durchmesser D (siehe Fig. 4) aufweisenden Coils 3' an seine von der Anfangslagerposition abweichende Ablagelagerposition wird das Coil 3 bzw. 3' von der Coilhebeeinrichtung 9 somit nicht losgelassen. Dies ist vorteilhaft, da keine Übergabe an eine ortsfest vorgesehene Abspulvorrichtung wie im Stand der Technik erforderlich ist. Ein damit verbundenes Übergaberisiko einer mechanischen Fehlfunktion sowie die damit verbundene Übergabezeit zum Übergeben des Coils an die ortsfeste Abspulvorrichtung werden dadurch vermieden.

In Fig. 3 sind das in Fig. 2 gezeigte Coillager 7, die Verarbeitungsmaschine 8 sowie die Coilhebeeinrichtung 9 in einer Ansicht von oben zu sehen. Gleiche Bezugszeichen wie in Fig. 2 kennzeichnen gleiche Teile.

Nachdem ein Teil des auf dem ausgewählten Coil 3 aufgewickelten Blechs als Blechbahn der Verarbeitungsmaschine 8 zugeführt und der Blechverarbeitungsauftrag für das konkrete Blech gemäß Coil 3 abgearbeitet wurde, weist das Coil 3' einen im Vergleich zu seinem Ausgangsdurchmesser D_{A} verringerten Durchmesser D auf, der in Fig. 4 gezeigt ist. Das Coil 3' mit dem verringerten Durchmesser D nimmt somit weniger Raum ein als das Coil 3 mit dem Anfangsdurchmesser D_{A}.

Die elektronische Anlagensteuerung ist derart programmiert, dass sie einen Rücktransport des Coils 3,3' von seiner in den Fig. 2 und 3 gezeigten Abspulposition mit Hilfe der Coilhebeeinrichtung 9 derart veranlasst, dass das Coil 3' nicht wieder an seiner ursprünglichen Anfangslagerposition abgesetzt wird. Stattdessen erfolgt das Absetzen des Coils 3' an einer Ablagelagerposition, die in den Fig. 2 und 3 näher an dem Coil 4 liegt. Die Coilachse des wieder im Coillager 7 abgesetzten Coils 3' befindet sich demnach näher an der Coilachse des Coils 4. Das Coil 3' ist im Vergleich der Fig. 2 und 3 einerseits und der Fig. 4 andererseits ein Stück nach rechts in Richtung Verarbeitungsmaschine 8 aufgerückt. Zwischen den zylindrischen Außenoberflächen der Coils 3' und 2 entsteht dadurch bei gedanklich vorgestelltem Ablegen des Coils 3' an seiner erfindungsgemäßen Ablagelagerposition in den Fig. 2 - 4 zunächst ein größerer Abstand, der jedoch später bei wiederholtem Durchführen des erfindungsgemäßen Verfahrens reduziert wird.

Soll beispielsweise schon im Rahmen des nächsten Blechverarbeitungsauftrags Blech des Coils 2 verarbeitet werden, so wird das Coil 2 zu dem "ausgewählten Coil" im Sinne des erfindungsgemäßen Verfahrens. Nach Erledigung dieses Auftrags weist nun auch das Coil 2 einern verringerten Durchmesser auf und wird von der Coilhebeeinrichtung 9 zurück in das Coillager 7 transportiert. Die Ablagelagerposition des Coils 2 kann von der Anlagensteuerung in diesem Fall beispielsweise derart berechnet, dass die Coilachse des Coils 2 im Vergleich zu seiner Anfangslagerposition um die Summe aus der Hälfte der Durchmesserverringerung des Coils 2 und der Hälfte der Durchmesserverringerung des in dem vorangegangenen Blechverarbeitungsauftrags benötigten Coils 3' in den Fig. 2 - 4 nach rechts Richtung Coil 3' rückt.

Fig. 4 zeigt den Zustand des Coillagers 7 nach der Durchführung einer Vielzahl von Blechverarbeitungsaufträgen durch die Verarbeitungsmaschine 8. Wie zu erkennen ist, weisen die Coils 2 und 6 in dieser Momentaufnahme nach wie vor ihren Anfangsdurchmesser D_{A} auf, der in den Fig. 1 und 2 gezeigt ist. Die Coils 1', 3', 4' und 5' weisen im Vergleich zu ihrem jeweiligen Anfangsdurchmesser D_{A} deutlich verringerte Durchmesser auf. Für das ausgewählte Coil 3' ist beispielhaft ein verringerter Durchmesser D eingezeichnet.

Nach jedem Durchführen des erfindungsgemäßen Verfahrens rückt die Coilachse des jeweils für einen Verarbeitungsauftrag ausgewählten Coils um den Betrag der halben Durchmesserverringerung, die durch das für das Abarbeiten des Auftrags erforderliche Abspulen von Blech verursacht wurde, in den Fig. 1 bis 4 nach rechts. Dadurch wird immer wieder - wie in Fig. 4 zu sehen ist - ein Zustand erreicht, in welchem die Abstände zwischen den zylindrischen Außenoberflächen benachbarter Coils konstant sind. Im Gegensatz dazu sind die Abstände der Coilachsen benachbarter Coils in der Regel nicht äquidistant, da die im Coillager 7 befindlichen Coils in der Regel unterschiedlich große Durchmesser aufweisen. Beispielsweise ist der in Fig. 4 eingezeichnete Achsabstand A₄₋₅ zwischen den Coilchsen der Coils 4 und 5 deutlich kleiner als der in Fig. 4 eingezeichnete Achsabstand A₅₋₆ der Coilachsen der Coils 5 und 6.

In Fig. 4 ist links neben dem Coil 1' der Raumgewinn zum Lagern zusätzlicher Coils zu erkennen, der sich aus der vielfachen Durchführung des erfindungsgemäßen Verfahrens ergibt.

In der beispielhaften Darstellung der Fig. 4 ist das Coil 2 mit seinem Anfangsdurchmesser D_{A} gezeigt und trotzdem in einer nach rechts aufgerückten Ablagelagerposition. Die Anlagensteuerung kann derart programmiert sein, dass eine an der Coilhebeeinrichtung 9 vorhandene Scannereinheit bei Bedarf den geometrischen Zustand des Coillagers 7 in die Anlagensteuerung elektronisch einlesen kann. Für eine vorgegebene, längere Zeit nicht für einen Verarbeitungsauftrag benötigte Coils, hier das Coil 2, werden dann im Sinne eines Aufräumens des Coillagers 7 von der Coilhebeeinrichtung 9 in den Fig. 1-4 nach rechts gerückt, ohne mit dem betroffenen Coil die Verarbeitungsmaschine 8 an zu fahren.

In den Fig. 1 bis 4 sind zwei längliche Lagerstützen 11 und 12 hier in Form länglicher Lagerwände zu erkennen. Sie bilden die Aufnahmeeinrichtung zur lagernden Aufnahme aller Coils in dem Coillager 7 im Sinne der vorliegenden Erfindung. Die wandartigen Lagerstützen 11 und 12 weisen horizontal verlaufende Oberkanten 13 und 14 auf, auf denen die Coils 1, 2, 3, 4, 5 und 6 an beliebigen Stellen abgesetzt werden können, sofern an der entsprechenden Stelle keine mechanische Kollision des abzusetzenden Coils mit anderen, bereits gelagerten Coils zu befürchten ist.

Fig. 5 zeigt das in Fig. 4 gekennzeichnete Detail A in vergrößerter Darstellung. Es ist insbesondere ein Teil der Oberkante 13 der wandartigen Lagerstütze 11 gut zu erkennen. An der in Blickrichtung der Fig. 5 rückwärtigen Seite der wandartigen Lagerstütze 11 ragt von der schmalen Oberkante 13 eine Hintergriffleiste 17 nach oben. Diese Hintergriffleiste 17 kann von einem Lagerschuh 36, der den in Fig. 3 gekennzeichneten Achsstummel 26 des Coils 6 abstützt, von oben hintergriffen werden. Der Lagerschuh 36 ist beispielhaft für alle anderen in Fig. 3 gekennzeichneten Achsstummel 21, 22, 23, 24 und 25 der Coils 1, 2, 3, 4 und 5. Die Oberkante 14 der der wandartigen Lagerstütze 11 gegenüberliegenden, wandartigen Lagerstütze 12 weist eine in Fig. 5 nicht sichtbare Hintergriffleiste auf, die analog zu der Hintergriffleiste 13 ausgestaltet und angeordnet ist.

Wie in Fig. 3 zu erkennen ist, verlaufen die wandartigen Lagerstützen 11 und 12 mit ihren Oberkanten 13 und 14 geradlinig parallel zueinander und sind derart beabstandet, dass die Coilhebeeinrichtung 9 die Coils stets derart aufsetzen kann, dass die Lagerschuhe (vgl. Lagerschuh 36 in Fig. 5) der Coils 1, 2, 3, 4, 5 und 6 die Hintergriffleisten (vgl. Hintergriffleiste 17 in Fig. 5) entlang der Oberkanten 13 und 14 hintergreifen können und dadurch die Coils in axialer Richtung auf den Lagerstützen 11 und 12 formschlüssig sichern.

### BEZUGSZEICHENLISTE

- 1: Coil
- 1': Coil 1 mit verringertem Durchmesser
- 2: Coil
- 3: Ausgewähltes Coil
- 3': Ausgewähltes Coil 3 mit verringertem Durchmesser D
- 4: Coil
- 4': Coil 4 mit einem verringertem Durchmesser
- 5: Coil
- 5': Coil 5 mit einem verringertem Durchmesser
- 6: Coil
- 7: Coillager
- 8: Verarbeitungsmaschine
- 9: Coilhebeeinrichtung
- 10 11: Lagerstütze
- 12: Lagerstütze
- 13: Oberkante der Lagerstütze 11
- 14: Oberkante der Lagerstütze 12
- 15: Bedieneinheit
- 16: Laufschiene der Coilhebeeinrichtung 9
- 17: Hintergriffleiste

- 21: Achsstummel des Coils 1
- 22: Achsstummel des Coils 2
- 23: Achsstummel des Coils 3
- 24: Achsstummel des Coils 4
- 25: Achsstummel des Coils 5
- 26: Achsstummel des Coils 6
- 36: Lagerschuh des Coils 6

- D_{A}: Anfangsdurchmesser
- D: Verringerter Durchmesser des Coils 3'
- A₄₋₅: Achsabstand zwischen Coilachsen der Coils 4 und 5
- A₅₋₆: Achsabstand zwischen Coilachsen der Coils 5 und 6

## Patentansprüche

1. Verfahren zum räumlichen Anordnen von Coils (1,...,6) in einem Coillager (7), in welchem mehrere Coils (1,..., 6) lagerbar sind, wobei das Verfahren folgende Schritte umfasst:
a) Bereitstellen von elektronischen Daten über einen Anfangslagerzustand, welche Informationen über einen jeweiligen Anfangsdurchmesser (D_{A}) der Coils (1,..., 6) und eine jeweilige räumliche Anfangslagerposition der Coils (1,..., 6) in dem Coillager (7) enthalten,
b) Transportieren eines ausgewählten Coils (3) von einer Anfangslagerposition zu einer Verarbeitungsmaschine (8) zum Verarbeiten wenigstens eines Teils des Blechs des ausgewählten Coils (3),
c) Sensorisches Erfassen eines verringerten Durchmessers (D) des ausgewählten Coils (3'), nachdem der Teil des Blechs des ausgewählten Coils (3) für das Verarbeiten durch die Verarbeitungsmaschine (8) von dem ausgewählten Coil (3) entfernt wurde,
d) Speichern des verringerten Durchmessers (D) des ausgewählten Coils (4),
e) Transportieren des den verringerten Durchmesser (D) aufweisenden, ausgewählten Coils (3') zu einer Ablagelagerposition, die in Abhängigkeit von dem verringerten Durchmesser (D) des ausgewählten Coils (4) abweichend von der Anfangslagerposition in Lagerraum sparender Weise gewählt wird, und
f) Speichern der Ablagelagerposition des ausgewählten Coils (3').

2. Verfahren nach Anspruch 1,
**dadurch gekennzeichnet, dass**
das Transportieren gemäß der Schritte b) und e) mittels einer Coiltransporteinrichtung (9) erfolgt, von welcher aus der Teil des Blechs des ausgewählten Coils (3) in Richtung der Verarbeitungsmaschine (8) abgespult wird.

3. Kombination aus einer Verarbeitungsmaschine (8) und einem Coillager (7) zum Bereithalten mehrerer Coils (1,...,6) für die Verarbeitung des Blechs der Coils (1,...,6) mittels der Verarbeitungsmaschine (8), umfassend:
• eine Aufnahmeeinrichtung (11,12) zur lagernden Aufnahme aller Coils (1,...,6) jeweils an einer beliebigen Stelle der Aufnahmeeinrichtung (11,12),
• eine Speichereinrichtung, in welcher elektronische Daten über einen Anfangslagerzustand speicherbar sind, die Informationen über einen jeweiligen Anfangsdurchmesser (D_{A}) der Coils (1,..., 6) und eine jeweilige räumliche Anfangslagerposition der Coils (1,..., 6) in dem Coillager (7) enthalten,
• eine Coiltransporteinrichtung (9) zum Transportieren eines ausgewählten Coils (3) von einer Anfangslagerposition an einer ersten Stelle der Aufnahmeeinrichtung (11,12) zu der Verarbeitungsmaschine (8) zum Verarbeiten wenigstens eines Teils des Blechs des ausgewählten Coils (3), wonach das ausgewählte Coil (3') einen verringerten Durchmesser (D) aufweist, und zum Transportieren des den verringerten Durchmesser (D) aufweisenden, ausgewählten Coils (3') zu einer eine Ablagelagerposition bildenden zweiten Stelle der Aufnahmeeinrichtung (11,12), die von der ersten Stelle der Aufnahmeeinrichtung (11,12) abweicht und in Abhängigkeit von dem verringerten Durchmesser (D) des ausgewählten Coils (3') in Lagerraum sparender Weise gewählt ist, und
• eine Sensoreinrichtung zum Erfassen des verringerten Durchmessers (D) des ausgewählten Coils (3'), nachdem der Teil des Blechs des ausgewählten Coils (3) für das Verarbeiten durch die Verarbeitungsmaschine (8) von dem ausgewählten Coil (3) entfernt wurde.

4. Kombination nach Anspruch 3,
**dadurch gekennzeichnet, dass**
die Coiltransporteinrichtung (9) eine Abspuleinrichtung zum Abspulen des Teils des Blechs des ausgewählten Coils (3) in Richtung der Verarbeitungsmaschine (8) aufweist.

5. Kombination nach Anspruch 3 oder 4,
**dadurch gekennzeichnet, dass**
die Aufnahmeeinrichtung von zwei länglichen Lagerstützen (11,12) mit jeweils horizontal verlaufender Oberkante (13,14) gebildet wird, wobei die Lagerstützen (11,12) derart voneinander beabstandet sind, dass alle Coils (1,...,6) an beliebigen Stellen der beiden Oberkanten (13,14) zum Bereithalten für die Verarbeitungsmaschine (8) ablegbar sind.

6. Kombination nach einem der Ansprüche 3 bis 5,
**dadurch gekennzeichnet, dass**
die Sensoreinrichtung an der Coiltransporteinrichtung (9) angeordnet ist.

## Claims

1. Method for spatially arranging coils in a coil store (7) in which a plurality of coils (1, ..., 6) can be stored, wherein the method comprises the following steps:
a) providing electronic data about an initial storage state, which electronic data contains information about a respective initial diameter (D_{A}) of the coils (1, ..., 6) and a respective initial spatial storage position of the coils (1, ..., 6) in the coil store (7),
b) transporting a selected coil (3) from an initial storage position to a processing machine (8) for processing at least a portion of the sheet metal of the selected coil (3),
c) detecting, by means of sensors, a reduced diameter (D) of the selected coil (3') after the portion of the sheet metal of the selected coil (3) has been removed from the selected coil (3) for processing by the processing machine (8),
d) storing the reduced diameter (D) of the selected coil (4),
e) transporting the selected coil (3') having the reduced diameter (D) to a depositing storage position which, depending on the reduced diameter (D) of the selected coil (4), is selected to differ from the initial storage position in a manner that saves storage space, and
f) storing the depositing storage position of the selected coil (3').

2. Method according to claim 1, **characterised in that** the transporting according to steps b) and e) takes place by means of a coil transport device (9) from which the portion of the sheet metal of the selected coil (3) is unwound in the direction of the processing machine (8).

3. Combination of a processing machine (8) and a coil store (7) to keep a plurality coils (1, ..., 6) ready for processing the sheet metal of the coils (1, ..., 6) using the processing machine (8), comprising:
• a holding device (11, 12) for holding all the coils (1, ..., 6) in storage at any point in the holding device (11, 12),
• a memory device in which electronic data about an initial storage state can be stored, which electronic data contains information about a respective initial diameter (D_{A}) of the coils (1, ..., 6) and a respective initial spatial storage position of the coils (1, ..., 6) in the coil store (7),
• a coil transport device (9) for transporting a selected coil (3) from an initial storage position at a first point on the holding device (11, 12) to the processing machine (8) for processing at least a portion of the sheet metal of the selected coil (3), after which the selected coil (3') has a reduced diameter (D), and for transporting the selected coil (3') having the reduced diameter (D) to a second point on the holding device (11, 12) that forms a depositing storage position and deviates from the first point on the holding device (11, 12) and, depending on the reduced diameter (D) of the selected coil (3'), is selected in a manner that saves storage space, and
• a sensor device for detecting the reduced diameter (D) of the selected coil (3') after the portion of the sheet metal of the selected coil (3) has been removed from the selected coil (3) for processing by the processing machine (8).

4. Combination according to claim 3, **characterised in that** the coil transport device (9) has an unwinding device for unwinding the portion of the sheet metal of the selected coil (3) in the direction of the processing machine (8).

5. Combination according to either claim 3 or claim 4, **characterised in that** the holding device is formed by two elongated bearing supports (11, 12) each having a horizontally extending upper edge (13, 14), the bearing supports (11, 12) being spaced apart from one another in such a way that all the coils (1, ..., 6) can be deposited at any desired point on the two upper edges (13, 14) to be kept ready for the processing machine (8).

6. Combination according to any of claims 3 to 5, **characterised in that** the sensor device is arranged on the coil transport device (9).

## Revendications

1. Procédé pour disposer spatialement des bobines (1,...,6) dans un magasin de bobines (7) dans lequel plusieurs bobines (1,...,6) peuvent être stockées, le procédé comprenant les étapes suivantes :
a) fournir des données électroniques concernant un état de stockage initiale, lesdites données comprenant des informations sur un diamètre initial (D_{A}) respectif des bobines (1,...,6) et une position spatiale de stockage initiale respective des bobines (1 6) dans le magasin de bobines (7),
b) transporter une bobine sélectionnée (3) d'une position de stockage initiale à une machine de traitement (8) pour traiter au moins une partie de la tôle de la bobine sélectionnée (3),
c) détecter de manière sensorielle un diamètre réduit (D) de la bobine sélectionnée (3') après que la partie de la tôle de la bobine sélectionnée (3) pour le traitement par la machine de traitement (8) ait été retirée de la bobine sélectionnée (3),
d) enregistrer le diamètre réduit (D) de la bobine sélectionnée (4),
e) transporter la bobine sélectionnée (3') ayant le diamètre réduit (D) vers une position de dépôt de stockage qui est sélectionnée de manière à économiser de l'espace de stockage en fonction du diamètre réduit (D) de la bobine sélectionnée (4) et qui est différente de la position de stockage initiale, et
f) enregistrer la position de stockage de la bobine sélectionnée (3').

2. Procédé selon la revendication 1,
**caractérisé en ce que**
le transport selon les étapes b) et e) est effectué au moyen d'un dispositif de transport de bobine (9) à partir duquel la partie de la tôle de la bobine sélectionnée (3) est déroulée en direction de la machine de traitement (8).

3. Combinaison d'une machine de traitement (8) et d'un magasin de bobines (7) pour prévoir une pluralité de bobines (1,...,6) pour le traitement de la tôle des bobines (1,...,6) au moyen de la machine de traitement (8), comprenant :
• un dispositif de réception (11, 12) pour une réception de stockage de toutes les bobines (1,...,6) à n'importe quel endroit du dispositif de réception (11, 12),
• un dispositif de mémoire dans lequel des données électroniques concernant un état de stockage initial peuvent être mémorisées, ces données contenant des informations sur un diamètre initial (D_{A}) respectif des bobines (1, ..., 6) et une position spatiale de stockage initiale respective des bobines (1, ..., 6) dans le magasin de bobines (7),
• un dispositif de transport de bobine (9) pour transporter une bobine sélectionnée (3) d'une position de stockage initiale à un premier site du dispositif de réception (11, 12) vers la machine de traitement (8) pour traiter au moins une partie de la tôle de la bobine sélectionnée (3), après quoi la bobine sélectionnée (3') a un diamètre réduit (D), et pour transporter la bobine (3') sélectionnée ayant le diamètre réduit (D) vers un deuxième site du dispositif de réception (11, 12) formant une position de dépôt de stockage, lequel deuxième site étant différent du premier site du dispositif de réception (11, 12) et étant sélectionné de manière à économiser l'espace de stockage en fonction du diamètre réduit (D) de la bobine sélectionnée (3'), et
• un dispositif de capteur pour détecter le diamètre réduit (D) de la bobine sélectionnée (3') après que la partie de la tôle de la bobine sélectionnée (3) a été retirée de la bobine sélectionnée (3) pour le traitement par la machine de traitement (8).

4. Combinaison selon la revendication 3,
**caractérisée en ce que**
le dispositif de transport de bobine (9) comprend un dispositif de déroulement pour dérouler la partie de la tôle de la bobine sélectionnée (3) en direction de la machine de traitement (8).

5. Combinaison selon la revendication 3 ou 4,
**caractérisée en ce que**
le dispositif de réception est formé par deux supports allongés (11, 12) présentant chacun un bord supérieur (13, 14) s'étendant horizontalement, les supports (11, 12) étant espacés l'un de l'autre de telle sorte que toutes les bobines (1, ..., 6) peuvent être déposées à un endroit quelconque des deux bords supérieurs (13, 14) pour être tenues prêtes pour la machine de traitement (8).

6. Combinaison selon l'une quelconque des revendications 3 à 5,
**caractérisée en ce que**
le dispositif de capteur est disposé sur le dispositif de transport de bobine (9).
